# DEMANDE DE BREVET EUROPEEN

(11) **EP 1 441 100 A1**
(43) Date de publication de la demande: **28.07.2004**
(21) Numéro de dépôt: 04356007.7
(22) Date de dépôt: 26.01.2004
(51) Int. Cl.: E05F 15/12, E05F 15/20, E05F 15/00

(54) **Procédé automatique de fermeture d'un vantail pivotant, mécanisme de fermeture automatisée et installation de fermeture ou de protection solaire incorporant un tel mécanisme**

(30) Priorité: 27.01.2003 FR 0300857
(71) Demandeur: SOMFY, 74300 Cluses (FR)
(72) Inventeur: Montenot, Jean, 74250 Fillinges (FR)
(74) Mandataire: Myon, Gérard

(57) **Abrégé**

Ce procédé comprend au moins une étape (E₀, E₂, E₄) dans laquelle le moteur est actionné de telle sorte que le vantail pivote avec une vitesse, une amplitude ou un sens tels que son déplacement, de la position ouverte du vantail vers sa position fermée, est irrégulier. Par exemple, l'angle d'ouverture (θ) du vantail peut être augmenté de façon temporaire au cours de cette ou ces étapes (E₀, E₂, E₄).

## Description

L'invention a trait à un procédé automatique de fermeture d'un vantail pivotant ainsi qu'à un mécanisme de fermeture ou de protection solaire comprenant un tel vantail. L'invention a également trait à une installation de fermeture ou de protection solaire comprenant un tel mécanisme.

L'invention concerne la sécurité dans la manoeuvre motorisée d'un vantail pivotant et, notamment, la sécurité des blocs-baies dans lesquels une fenêtre pivote par rapport à un cadre ou dormant.

Dans de telles installations, du fait du pivotement de la fenêtre par rapport au cadre, il existe des risques de cisaillement ou de pincement, entre le vantail de fenêtre en mouvement et le cadre, des doigts d'une personne se trouvant à proximité, voire d'un objet. Ceci peut conduire à des blessures pour un individu, en particulier par coupure, pincement ou écrasement des extrémités de ses doigts.

Pour remédier à ces risques, il est connu, par exemple de DE-A-100 54 483 de disposer, sur un cadre supportant un vantail, une bande formant capteur qui, en cas de compression, déclenche l'ouverture d'un interrupteur arrêtant le moteur de manoeuvre du vantail. Ainsi, si un individu a sa main disposée sur la trajectoire d'une fenêtre en mouvement au niveau du cadre, le pincement de cette main par le vantail contre le cadre résulte dans une compression de la bande formant capteur, ce qui arrête le mouvement de la fenêtre. Des dispositifs du même type sont connus, par exemple, de DE-A-196 19 352 ou de DE-A-43 37 059.

Ces dispositifs connus présentent l'inconvénient de l'ajout de capteurs apparents sur le cadre. En outre, un câblage supplémentaire doit être effectué pour relier ces capteurs au moteur commandant le pivotement du vantail. Il en résulte, d'une part, une dégradation de l'esthétique générale du bloc-baie, ce qui s'avère particulièrement sensible dans le cas de blocs-baies équipant une pièce d'habitation, et, d'autre part, des coûts d'installation sensiblement majorés.

Il est par ailleurs connu de US-A-3,039,764 de fermer une porte battante avec une vitesse variable. Le couple délivré par le moteur en début de course est élevé, avec un risque important de coincer les doigts ou un membre d'une personne se trouvant à proximité.

Dans un domaine distinct de celui des systèmes de fermeture à vantail pivotant, une course de fermeture d'un organe coulissant avec ouverture préalable est envisagée dans US-A-6,150,785, dans un but de fiabilisation pour un système anti-écrasement. Le dispositif de cet art antérieur, qui est complexe et onéreux, n'est pas adapté au domaine des vantaux pivotants car il est trop imprécis.

C'est à ces inconvénients qu'entend plus particulièrement remédier l'invention en proposant un procédé automatique de fermeture d'un vantail qui limite très sensiblement les risques de coincement ou de pincement d'un objet ou d'un membre d'un individu se trouvant à proximité de l'installation.

Dans cet esprit, l'invention concerne un procédé automatique de fermeture d'un vantail pivotant dans une installation de fermeture ou de protection solaire au moyen d'un moteur, ce procédé étant caractérisé en ce qu'il comprend au moins une étape dans laquelle le moteur est arrêté ou actionné dans un sens d'ouverture.

Grâce à l'invention, le vantail pivote avec une vitesse, une amplitude et/ou un sens tels que son déplacement, de la position ouverte du vantail vers sa position fermée, est irrégulier. Ce mouvement irrégulier du vantail, en particulier de son bord libre, permet d'éveiller l'attention d'un individu se trouvant à proximité de l'installation, de telle sorte que cet individu prend garde au mouvement en cours. En d'autres termes, le procédé consiste à faire exécuter au vantail, au début et/ou au cours de son mouvement de fermeture, une « gestuelle particulière » de nature à éveiller l'attention d'un individu se trouvant à proximité et à l'inviter à s'écarter ou à écarter un enfant, un animal ou un objet de la trajectoire du vantail. Le fait d'agir sur le mouvement du vantail ne nécessite pas d'adjonction de pièces de détection supplémentaires sur le cadre ou sur le vantail, ce qui ne modifie pas son esthétique. Il n'est pas non plus nécessaire de prévoir des câblages dédiés à la fonction de sécurité ou un système anti-écrasement complexe contrôlant le courant d'alimentation du moteur. En pratique, un pilote spécifique peut être adjoint au moteur qui, par son mouvement selon un tempo adapté, peut créer la gestuelle précitée. La seule modification structurelle envisagée, à savoir l'adjonction du pilote, peut être intégrée au niveau du moteur, sans modification de la structure générale et de l'esthétique de l'installation.

L'invention peut s'appliquer à des vantaux de types variés tels qu'illustrés dans les documents précités ou dans les documents AU-A-89 36 551, DE-U-298 04 227, DE-U-298 04 228, DE-U-75 14 792, EP-A-0 777 028, EP-A-1 055 792, EP-A-1 081 324, JP-A-2001 140 540, WO-A-00/23682 ou WO-A-02/31304, cette liste n'étant pas limitative. Divers types de moteurs peuvent être employés avec l'invention, le type exact de motorisation étant, en pratique, secondaire par rapport à l'invention.

Par ailleurs, un procédé de fermeture peut incorporer une ou plusieurs des caractéristiques des revendications 2 à 6.

L'invention concerne également un mécanisme de fermeture ou de protection solaire qui permet de mettre en oeuvre un procédé tel que précédemment décrit et, plus précisément, un mécanisme qui comprend un organe apte à commander un moteur d'actionnement d'un vantail pivotant selon une séquence de fermeture prédéterminée de ce vantail au cours de laquelle le moteur est arrêté ou actionné dans un sens d'ouverture du vantail.

Des aspects avantageux mais non obligatoires du mécanisme de l'invention sont décrits dans les revendications 8 à 12.

L'invention concerne enfin une installation de fermeture ou de protection solaire qui comprend un mécanisme tel que précédemment décrit et, le cas échéant, apte à être fermé par un procédé tel que mentionné ci-dessus.

L'invention sera mieux comprise et d'autres avantages de celle-ci apparaîtront plus clairement à la lumière de la description qui va suivre d'une installation de fermeture comprenant un mécanisme conforme à son principe et de quatre procédés de fermeture du vantail de cette installation, donnée uniquement à titre d'exemple et faite en référence aux dessins annexés dans lesquels :
- la figure 1 est une vue de côté d'un bloc-baie conforme à l'invention en place dans un bâtiment ;
- la figure 2 est une coupe de principe à plus grande échelle selon la ligne II-II à la figure 1 ;
- la figure 3 est une vue à plus grande échelle dans le sens de la flèche III à la figure 2 ;
- la figure 4 est une représentation schématique de principe de l'évolution au cours du temps t de l'angle d'ouverture θ du vantail de l'installation des figures 1 à 3 ;
- la figure 5 est une vue analogue à la figure 4 pour un second procédé de fermeture conforme à l'invention ;
- la figure 6 est une vue analogue à la figure 4 pour un troisième procédé de fermeture conforme à l'invention et
- la figure 7 est une vue analogue à la figure 4 pour un quatrième procédé de fermeture conforme à l'invention.

Le bloc-baie B représenté aux figures 1 à 3 comprend un cadre 10 sur lequel est articulé un vantail 12 formant fenêtre. On note 14 l'axe géométrique d'articulation du vantail 12 sur le cadre 10, cet axe étant horizontal et, en pratique, constitué par des charnières dont une seule est visible à la figure 1 avec la référence 16.

On note θ l'angle d'ouverture du vantail 12, cet angle étant nul lorsque le vantail est plaqué contre le cadre 10, c'est-à-dire lorsque le vantail est fermé.

Une chaîne 18 permet de contrôler le pivotement du vantail 12 autour de l'axe 14, ce pivotement étant représenté par la double flèche F₁ à la figure 1.

La chaîne 18 permet d'exercer sur le vantail 12 un effort de traction correspondant à une fermeture de ce vantail. La chaîne 18 permet également d'exercer sur le vantail 12 un effort de poussée permettant d'ouvrir le vantail. Pour ce faire, la chaîne 18 peut former une structure rigide entre le cadre 10 et le vantail 12, à la façon des chaînes décrites dans AU-A-36 551/89 US-A-925 819, US-A-987 513 et WO-A-99/18816. La chaîne 18 « se verrouille » ou « s'arc-boute » dans sa partie visible à la figure 1 pour permettre la transmission de l'effort de poussée. Ainsi, le contrôle de l'angle d'ouverture θ du vantail 12 peut être effectué en exerçant un effort F₃ de traction ou de poussée sur la chaîne 18.

Cet effort est exercé grâce à un pignon 20 sur lequel engrène la chaîne 18 et qui est monté fou autour d'un arbre fixe épaulé 22 sur lequel est également monté folle une roue dentée 24. Un ressort hélicoïdal 26 est monté autour de l'arbre 22 et ses extrémités 26a et 26b sont engagées dans des encoches correspondantes 20a et 24b prévues respectivement sur les éléments 20 et 24. Ainsi, le ressort 26 permet une transmission élastique d'un couple de rotation autour de l'axe de symétrie 28 de l'arbre 22, de la roue 24 vers le pignon 20.

Il est à noter ici que le ressort 26 est un organe de protection du mécanisme, à distinguer d'un dispositif de sécurité anti-écrasement d'une partie d'un corps humain ou animal. En particulier, ce ressort 26 ne permet pas d'assurer à la fois une transmission efficace et une sécurité anti-écrasement avec un temps de réponse évitant les risques de blessure.

La roue 24 est entraînée en rotation autour de l'axe 28 grâce à une vis sans fin 30 qui engrène avec la denture périphérique 24c de la roue 24 et qui est montée sur l'arbre de sortie 32a d'un moteur électrique 32 logé dans un boîtier 11 formé en partie basse du cadre 10. Le boîtier 11 définit une zone 11a d'accumulation de la chaîne 18 en configuration fermée du vantail 12. Les éléments 20 à 26 sont également logés dans le boîtier 11.

Un pilote 34 est adjoint au moteur 32 et permet de commander son fonctionnement lorsqu'une fermeture automatisée est requise par un utilisateur, par exemple au moyen d'un interrupteur relié au moteur 32 par une commande filaire ou d'une télécommande à infrarouge.

On note ici que le pilote 34 commande, à lui seul, le moteur 32 et qu'il n'est pas nécessaire de prévoir un système anti-écrasement élaboré, du fait des précautions prises pour éviter de coincer un doigt ou membre d'une personne ou d'un animal se trouvant à proximité. En particulier, aucun système de sécurité, limitant ou coupant le courant d'alimentation du moteur en cas d'obstacle sur le trajet du vantail ne doit être prévu, ce qui diminue le prix de revient de l'installation par rapport aux matériels connus. Le pilote 34 contrôle donc, à lui seul, le mouvement du vantail 12 lors de sa fermeture.

Comme il ressort de la figure 4, le pilote 34 commande le moteur 32, de telle sorte que, à partir d'un instant t₀ marquant le début du procédé de fermeture du vantail 12, l'angle θ est augmenté jusqu'à un instant t₁ à partir duquel il décroît de façon sensiblement linéaire jusqu'à un instant t₂ où il prend une valeur nulle correspondant à la fermeture totale du vantail.

Ainsi, entre les instants t₀ et t₁, le procédé comprend une étape initiale E₀ dans laquelle le vantail 12 a un mouvement d'ouverture momentané jusqu'à une position d'angle d'ouverture maximal θ_{M}, ce qui attire l'attention d'une personne se trouvant à proximité du bloc-baie B avant que ne commence le mouvement de fermeture à proprement parler qui est potentiellement dangereux. Entre les instants t₀ et t₁, un utilisateur a tout le temps de s'écarter du bloc-baie B ou de faire s'écarter un enfant avant tout risque de coincement.

On note E₁ l'étape de décroissance linéaire de l'angle θ entre les instants t₁ et t₂.

Comme représenté à la figure 5, le procédé de fermeture conforme à l'invention peut comprendre une première étape E₁ entre des instants t₀ et t₁ au cours de laquelle l'angle θ décroît linéairement, puis une seconde étape E₂, entre des instants t₁ et t₂ au cours de laquelle cet angle est maintenu constant. En d'autres termes, au cours de l'étape E₂, le moteur 32 est arrêté. Suit alors une étape E₃ comprise entre des instants t₂ et t₃ au cours de laquelle l'angle θ décroît linéairement, puis une étape E₄ entre des instants t₃ et t₄ au cours de laquelle l'angle θ est maintenu constant. Enfin, au cours d'une étape finale E₅, comprise entre des instants t₄ et t₅, l'angle θ décroît linéairement.

Les étapes E₂ et E₄ mentionnées ci-dessus sont des étapes remarquables où le vantail demeure en position intermédiaire, ce qui ne manque pas d'attirer l'attention d'une personne se trouvant à proximité.

Dans la variante du procédé représenté à la figure 6, les étapes E₁, E₃ et E₅ sont analogues à celles du procédé de la figure 5, alors que les étapes E₂ et E₄ correspondent à des phases de réouverture limitée du vantail 12, l'angle θ augmentant au cours de ces étapes, le moteur 32 étant alors commandé pour fonctionner dans un sens inverse de celui dans lequel il fonctionne au cours des étapes E₁, E₃ et E₅.

Le procédé représenté à la figure 7 correspond à la synthèse des procédés représentés aux figures 4 et 6 dans 1a mesure où une étape initiale E₀ est prévue au cours de laquelle le vantail est momentanément ouvert avant que ne débute la fermeture proprement dite de celui-ci, constituée des étapes E₁ à E₅. On note ici que la vitesse d'ouverture momentanée du vantail représentée par la pente des étapes E₀, E₂ et E₄ peut être supérieure à la vitesse de fermeture représentée par la pente des étapes E₁, E₃ et E₅. Ceci augmente le caractère remarquable des étapes E₀, E₂ et E₄.

Le pilote 34 est avantageusement programmable et comprend une mémoire 34a de stockage de paramètres de commande du moteur 32 selon les étapes E₀ et E₁, etc... Plusieurs séquences ou « gestuelles » possibles peuvent être stockées dans la mémoire 34, des boutons 34b permettant de sélectionner la séquence à utiliser.

Dans tous les cas, la « gestuelle particulière » du vantail sous l'effet du moteur 32, qui est détectée par un utilisateur observant par exemple le bord libre 12a du vantail 12, permet d'éveiller l'attention d'un individu se trouvant à proximité du bloc-baie B.

Le déplacement au cours des étapes E₁, E₃, E₅ etc... n'est pas forcément tel que l'angle θ varie linéairement. D'autres lois de mouvement peuvent être envisagées.

D'autres variantes du procédé de l'invention peuvent être envisagées au cours desquelles sont prévues des étapes où la vitesse, l'amplitude ou le sens des déplacements d'un vantail pivotant sont modifiés par rapport à un déplacement régulier afin d'attirer l'attention.

L'invention a été représentée avec un bloc-baie dont le vantail est articulé autour d'un axe 14 globalement horizontal situé en partie haute. Elle s'applique cependant à tout dispositif de fermeture dont les vantaux peuvent être articulés autour d'axes sensiblement horizontaux situés en partie basse, voire sensiblement verticaux. Le vantail peut être une fenêtre ou une porte. Le vantail peut également être un support de rideau pare-soleil.

## Revendications

1. Procédé automatique de fermeture d'un vantail pivotant d'une installation de fermeture ou de protection solaire au moyen d'un moteur, **caractérisé en ce qu'**il comprend au moins une étape (E₀, E₂, E₄) dans laquelle ledit moteur (32) est arrêté (E₂, E₄) ou actionné dans un sens d'ouverture (E₀, E₂, E₄).

2. Procédé selon la revendication 1, **caractérisé en ce que** ladite étape (E₀) avec ouverture est mise en oeuvre dès le début dudit procédé de fermeture (E₀-E₅).

3. Procédé selon la revendication 2, **caractérisé en ce que** ladite étape initiale (E₀) avec ouverture momentanée est suivie d'une étape de fermeture (E₁) et d'au moins une autre étape (E₂, E₄) dans laquelle ledit moteur (32) est arrêté ou actionné dans un sens d'ouverture momentanée.

4. Procédé selon l'une des revendications précédentes, **caractérisé en ce que** dans ladite étape (E₂, E₄) lors de laquelle ledit moteur est momentanément arrêté est située temporellement entre deux étapes (E₁ et E₃, E₃ et E₅) au cours desquelles ledit moteur est actionné dans un sens de fermeture dudit vantail (12).

5. Procédé selon l'une des revendications précédente, **caractérisé en ce que** la vitesse dudit vantail (12) lors des étapes d'ouvertures (E₀, E₂, E₄) est supérieure à sa vitesse lors des étapes de fermeture (E₁, E₃, E₅).

6. Procédé selon l'une des revendications précédentes, **caractérisé en ce qu'**il est mis en oeuvre indépendamment de l'activation d'un dispositif de sécurité anti-écrasement.

7. Mécanisme de fermeture automatisée pour installation de fermeture ou de protection solaire comprenant un vantail pivotant actionné par un moteur auquel il est relié par au moins un organe de transmission d'effort, **caractérisé en ce qu'**il comprend un organe (34) apte à commander ledit moteur (32) selon une séquence de fermeture prédéterminée dudit vantail (12) au cours de laquelle ledit vantail est arrêté (E₂, E₄) ou actionné dans un sens d'ouverture (E₀, E₂, E₄).

8. Mécanisme selon la revendication 7, **caractérisé en ce que** ledit vantail (12) est pivotant autour d'un axe horizontal (10).

9. Mécanisme selon la revendication 5, **caractérisé en ce que** ledit organe (34) est programmable et pourvu d'une mémoire (34a) de stockage d'au moins une séquence de fermeture prédéterminée et, éventuellement, de moyens (34b) de sélection de la séquence à utiliser.

10. Mécanisme selon l'une des revendications 7 à 9, **caractérisé en ce qu'**il est dépourvu de dispositif anti-écrasement autre que ledit organe (34) et ledit moteur (32) qu'il commande.

11. Mécanisme selon l'une des revendications 7 à 10, **caractérisé en ce qu'**il comprend un organe (26) de transmission élastique du mouvement entre ledit moteur (32) et ledit vantail (12).

12. Mécanisme selon la revendication 11, **caractérisé en ce que** ledit organe de transmission élastique est un ressort hélicoïdal (26) assurant la liaison en rotation entre un élément menant (24) et un pignon mené (20) sur lequel engrène une chaîne (18) d'entraînement dudit vantail (12).

13. Installation de fermeture ou de protection solaire comprenant un mécanisme (18-34) selon l'une des revendications 7 à 12.
